# EUROPÄISCHE PATENTSCHRIFT

(11) **EP 4 536 577 B1**
(45) Veröffentlichungstag und Bekanntmachung des Hinweises auf die Patenterteilung: **28.01.2026**
(21) Anmeldenummer: 23731265.7
(22) Anmeldetag: 07.06.2023
(51) Int. Cl.: B66B 19/00

(54) **AUFZUGSSYSTEM**
ELEVATOR SYSTEM
SYSTÈME D'ASCENSEUR

(30) Priorität: 08.06.2022 EP 22177822
(43) Veröffentlichungstag der Anmeldung: 16.04.2025
(73) Patentinhaber: INVENTIO AG, 6052 Hergiswil (CH)
(72) Erfinder: LO JACONO, Romeo, 6929 Gravesano (CH); D'APICE, Alessandro, 6030 Ebikon (CH)
(74) Vertreter: Inventio AG
(86) Internationale Anmeldenummer: PCT/EP2023/065200
(87) Internationale Veröffentlichungsnummer: WO 2023/237592

(56) Entgegenhaltungen:
- EP-A1- 1 321 416
- EP-B1- 1 812 328
- US-A- 3 948 358

## Beschreibung

Die Erfindung betrifft ein Aufzugssystem mit einem Montagebügel zum Verbinden von Führungsschienen mit einem Aufzugsschacht im Bereich einer türseitigen Schachtwand des Aufzugsschachts.

Aufzüge zur Beförderung von Personen und Gütern enthalten Aufzugskabinen, die in einem Aufzugsschacht auf und ab bewegbar sind. Die Aufzugskabinen können über Tragmittel beispielsweise in Form von Tragseilen oder Tragriemen mittels einer Antriebseinheit im vertikalen Aufzugsschacht bewegt werden. Neben der Aufzugskabine umfasst der Aufzug in der Regel mindestens ein Gegengewicht, das gegenläufig im Aufzugsschacht bewegt wird. Zum Sicherstellen, dass die Aufzugskabine ausreichend präzise linear geführt werden, werden Führungsschienen eingesetzt, die im Aufzugsschacht befestigt sind. Seit langer Zeit bekannt und gebräuchlich sind T-förmige Metallprofile. Die Führungsschienen bestehen aus einzelnen Führungsschienensegmenten, welche mittels Montagebügeln im Aufzugsschacht fixiert sind.

EP 1 321 416 offenbart eine Führungsschienenanordnung für Aufzüge mit einem solchen Montagebügel. Dieser Montagebügel weist eine U-Form auf, wobei der Querbalken des Montagebügels an der türseitigen Schachtwand fixiert ist. Darüber hinaus weist der Montagebügel zwei Schenkel auf, die sich von den Enden des Querbalkens in den Aufzugsschacht erstrecken. An diesen Schenkeln sind Führungsschienen bzw. Führungsschienensegmente befestigt. Sowohl der Querbalken als auch die Schenkel sind demnach innerhalb der Querschnittsfläche des Aufzugsschachtes angeordnet, wodurch der nutzbare Schachtraum, d.h. die freie für eine Verfahrbarkeit der Aufzugskabine geeignete Querschnittsfläche des Aufzugsschachtes verringert wird. Mit Querschnittsfläche des Aufzugsschachtes ist nachfolgend die in der Draufsicht bzw. in vertikaler Richtung gesehene Fläche für den vom Aufzugsschacht vorgegebenen Hohlraum gemeint. Der häufig in der Draufsicht rechteckige Schachtraum, also die Querschnittsfläche des Aufzugsschachtes, ist durch die Schachtwände begrenzt. US 3 948 358 A offenbart ein Aufzugssystem und einen Montagebügel nach den Oberbegriffen der Ansprüche 1 bzw. 9.

Es ist eine Aufgabe der vorliegenden Erfindung, ein Aufzugssystem zu schaffen, welches eine einfache und sichere Montage der Führungsschienen im Aufzugsschacht ermöglicht. Diese Aufgabe wird erfindungsgemäss mit einem Aufzugssystem mit den Merkmalen von Anspruch 1 gelöst.

Das Aufzugssystem umfasst einen vertikalen Aufzugsschacht, in dem eine Aufzugskabine entlang Führungsschienen zwischen Stockwerken auf und ab bewegbar ist. Die Führungsschienen sind im Bereich einer türseitigen Schachtwand des Aufzugsschachts mit dem Aufzugsschacht verbunden, wobei das Aufzugssystem für diese Verbindung wenigstens für ein Stockwerk, bevorzugt jeweils für mehrere Stockwerke und besonders bevorzugt für jedes Stockwerk je einen Montagebügel umfasst, an dem die Führungsschienen befestigt sind. Der Montagebügel bildet dabei vorzugsweise eine U-förmige Bügelstruktur mit einem Querträger und zwei Seitenträgern aus. Der Querträger verläuft entlang der türseitigen Schachtwand. Die zwei vom Querträger weg in den Schachtraum ragenden Seitenträger sind bevorzugt an den Enden des Querträgers angeordnet. Der Querträger weist einen horizontalen Stockwerksfixierungsabschnitt auf, der an einer horizontalen Fläche des Stockwerkbodens aufliegt und an diesem fixiert ist, so dass der Querträger auf vorteilhafte Weise im Wesentlichen vollständig innerhalb des Stockwerkbodens angeordnet ist. Folglich sind in diesem bevorzugten Fall im Wesentlichen nur die Seitenträger im Schachtraum positioniert bzw. angeordnet. Jeder der Seitenträger weist jeweils einen parallel zur türseitigen Schachtwand verlaufenden, am vorderen Ende des Seitenträgers vorgesehenen Schienenbefestigungsabschnitt mit wenigstens einer Montageöffnung zur Befestigung der Führungsschiene auf. Dadurch, dass der Querträger im Wesentlichen vollständig innerhalb des Stockwerkbodens angeordnet werden kann, kann der Installation des Aufzugssystems eine erhöhte Sicherheit für den Monteur gewährleistet werden. Der Erfindung liegt weiter die Erkenntnis zugrunde, dass lediglich die Anordnung der Schachttüren ausschlaggebend für die Positionierung aller wesentlichen eine Verfahrbarkeit der Aufzugskabine betreffenden Komponenten der Aufzugskabine ist. Demnach ist der Montagebügel zur Fixierung der Führungsschienen im Aufzugsschacht bezüglich der installierten bzw. zu installierenden Schachttür auszurichten. Folglich kann es ausreichend sein, dass der Montagebügel ausschliesslich in einem Bereich der im Wesentlichen horizontal ausgerichteten Stockwerksfläche befestigt ist. Ein weiterer Vorteil besteht in der verbesserten Raumausnutzung des Aufzugsschachtes. Einerseits weil der Montagebügel an der horizontalen Stockwerksfläche befestigt werden kann und so im Wesentlichen nur die Seitenträger in den Schachtraum angeordnet sind und den Schachtraum beaufschlagen. Andererseits führt in Kombination dazu auch die stirnseitige Montage der Führungsschienen an die Seitenträger zu einer optimierten Raumausnutzung. Mit dem speziellen Montagebügel werden aber auch statische Vorteile erzielt, da so eine besonders zuverlässige und stabile Anbindung der Führungsschienen an den Aufzugsschacht im Bereich der türseitigen Schachtwand erreicht wird.

Die Hauptkomponenten, d.h. der Querträger und die beiden Seitenträger des Montagebügels, haben folgende Zweck: Der den mindestens einen Stockwerksfixierungsabschnitt umfassende Querträger dient zur Befestigung des Montagebügels an den Aufzugsschacht. An die Seitenträger sind die Führungsschienen fixiert.

Die Führungsschienen können als Hohlprofile ausgebildet sein.

Für eine einfache Montage kann es vorteilhaft sein, wenn die wenigstens eine Montageöffnung im Schienenbefestigungsabschnitt als Langloch ausgebildet ist. Im Langloch können Befestigungschrauben oder -bolzen zum Befestigen der Führungsschienen aufgenommen werden.

Der Montagebügel kann einteilig oder mehrteilig aufgebaut sein. Ein einteiliger Montagebügel kann zum Beispiel als starres Biegeteil aus einem Metallblech ausgestaltet sein. Die Seitenträger und der Querträger können zum Bilden eines gemeinsamen Biegeteils dabei aus einem gemeinsamen Blechzuschnitt geschaffen sein. In der mehrteiligen Variante können wenigstens die Seitenträger und bevorzugt auch der Querträger jeweils als starres Biegeteile aus einem Metallblech ausgestaltet sein. Der mehrteilige Aufbau erhöht die Variabilität und hat den Vorteil, dass der Montagebügel einfach an verschiedene Schachtabmessungen anpassbar ist.

Der jeweilige Seitenträger kann einen vom Querträger bis zur Führungsschiene sich erstreckenden horizontalen Stegabschnitt aufweisen. Der Schienenbefestigungsabschnitt kann dabei rechtwinklig an den horizontalen Stegabschnitt anschliessen und, sofern der Querträger aus einem Metallblech gefertigt ist, über eine Abkantung mit dem horizontalen Stegabschnitt verbunden sein. Der horizontale Stegabschnitt kann zum Beispiel bündig an den horizontalen Stockwerksfixierungsabschnitt des Querträgers anschliessen.

Besonders vorteilhaft kann es sein, dass, wenn der jeweilige Seitenträger als starres Biegeteil aus einem Metallblech ausgestaltet ist, der Querträger einen vertikalen Stegabschnitt aufweist, der über eine Abkantung mit dem horizontalen Stegabschnitt verbunden ist. Auf diese Weise ergibt sich eine stabile und dennoch leichte Struktur.

Der Querträger kann einen an den Stockwerksfixierungsabschnitt anschliessenden und vorzugsweise - wenn aus Metallblech - durch eine Abkantung geschaffenen vertikalen Trägerwandabschnitt als Anschlag zur türseitigen Schachtwand oder zur Anlage an die türseitige Schachtwand aufweisen. Ersichtlicherweise ist somit der Trägerwandabschnitt das einzige Element des Querträgers, das sich im Aufzugsschacht befindet bzw. im Schachtraum angeordnet ist. Die übrigen Elemente des Querträgers, d.h. der Stockwerksfixierungsabschnitt, sind dem Stockwerk bzw. -boden zugeordnet. Der vorzugsweise zwischen den Seitenträgern sich in horizontaler Richtung erstreckende Trägerwandabschnitt kann den Querträger zum Aufzugsschacht hin abschliessen.

Der Querträger soll jeweils im Wesentlichen vollständig innerhalb des Stockwerkbodens angeordnet sein. Jedoch ist es notwendig, dass im Falle einer Anordnung jeweils eines solchen Montagebügels an einer Vielzahl von Schachttüren der Aufzugsanlage alle diese Montagebügel entsprechend einer Verfahrrichtung der Aufzugskabine, üblicherweise vertikal, zueinander ausgerichtet sind. Masstoleranzen bei der Fertigung des Aufzugsschachtes können dann zur Folge haben, dass der Querträger des Montagebügels geringfügig in den Schachtraum des Aufzugsschachtes hineinragt. Dieses geringfügige Hineinragen erfüllt immer noch die Anforderung der im Wesentlichen vollständigen Anordnung des Querträgers innerhalb des Stockwerkbodens oder genauer innerhalb einer vertikalen Projektion des Stockwerkbodens.

Der Stockwerksfixierungsabschnitt kann Montageöffnungen für Schraubverbindungen oder andere Befestigungsmittel zur Befestigung des Montagebügels an den Stockwerkboden aufweisen. Die Montageöffnungen können derart ausgestaltet sein, dass der Montagebügel justierbar am Stockwerkboden fixierbar oder justierbar fixiert ist.

Justierbar fixierbar bzw. fixiert heisst, dass vor einer abschliessenden Ausrichtung und danach erfolgenden finalen Fixierung des Montagebügels eine solche Vorfixierung ermöglicht ist. Beispielhaft ist dies mittels einer Schraubverbindung erreichbar, die eine horizontale Gleitbewegung des Montagebügels in seinem vorfixierten Zustand ermöglicht. Dabei kann der beispielhaft als Durchtrittsöffnung ausgebildete Stockwerkfixierungsabschnitt grösser ausgebildet sein als es die Abmessung der Schraube erfordert, mittels derer der Montagebügel auf dem Stockwerkboden befestigt bzw. befestigbar ist. Eine beispielsweise gemäss einer Unterlegscheibe ausgebildete Unterlegplatte bewirkt durch den Grad ihrer Anpressung mittels der Schraube an den Montagebügel ein Vorfixierung bzw. finales Fixieren des Montagebügels am Stockwerk. Eine derartige Justierbarkeit ermöglicht ein Vorfixieren des Montagebügels auf dem Stockwerkboden und ein darauffolgendes Ausrichten und abschliessendes Fixieren des Montagebügels im Aufzugsschacht anhand von im Aufzugsschacht anordenbaren Richtelementen.

Eine einfache und zuverlässige Montage kann erreicht werden, wenn der Stockwerksfixierungsabschnitt eine plattenartige und vorzugsweise durch ein Metallblech gebildete flächige Stützstruktur aufweist, welche Stützstruktur sich über die gesamte Länge des Querträgers erstreckt.

Der Stockwerksfixierungsabschnitt kann dabei eine horizontale Fläche auf dem Stockwerkboden beaufschlagen, die wenigstens so gross wie die Querschnittsflächen der Führungsschienen ist. Dank der ausreichend grossen horizontalen Auflagefläche können die Führungsschienen sicher von der türseitigen Schachtwand her im Aufzugsschacht montiert werden.

In der vertikalen Projektion über dem Stockwerksfixierungsabschnitt kann die Schachttür angeordnet sein. Der Stockwerksfixierungsabschnitt des Querträgers kann somit als geeignete Plattform verwendet werden, welche die Schachttür bodenseitig trägt.

Die am Montagebügel zur Installation vorsehbare Schachttür umfasst mindestens ein Türblatt. Wesentliche Bestandteile der Schachttür können dieses mindestens eine Türblatt dieser Schachttür und/oder eine Türschwelle und/oder mindestens eine Türblattführungsschiene zum Führen dieses mindestens einen Türblattes umfassen. Darüber hinaus kann die Schachttür Kopplungselemente enthalten, welche zur mechanischen Kopplung der Kabinentür mit der Schachttür vonnöten sind. Diese Kopplungselemente können in die Querschnittsfläche des Aufzugsschachtes hineinragen.

Ein weiterer Aspekt der Erfindung betrifft sodann einen Montagebügel für ein Aufzugssystem zur Montage an einer Schachttüröffnung und insbesondere für das vorgängig beschriebene Aufzugssystem. Der Montagebügel bildet bevorzugt eine in einer Draufsicht U-förmige Bügelstruktur aus und weist einen in einer ersten Richtung sich erstreckenden Querträger und zwei vom Querträger weg ragende, je in einer zweiten Richtung, die quer und vorzugsweise rechtwinklig zur ersten Richtung verläuft, sich erstreckende Seitenträger auf. Die Querträger und die zwei Seitenträger sind bevorzugt derart zueinander angeordnet, dass sie das das erwähnte «U» definieren. Wenn der Montagebügel im Aufzugssystem montiert ist, ist die erste Richtung durch die türseitige Schachtwand vorgegeben, entlang welcher diese Richtung verläuft. Der Querträger weist einen Stockwerksfixierungsabschnitt auf, der an einer horizontalen Fläche des Stockwerkbodens derart fixierbar ist, dass der Querträger im Wesentlichen vollständig innerhalb des Stockwerkbodens anordenbar ist, während die Seitenträger im Wesentlichen nur im Schachtraum anordenbar sind. Jeder der Seitenträger weist jeweils einen parallel zur ersten Richtung verlaufenden Schienenbefestigungsabschnitt mit wenigstens einer Montageöffnung zur Befestigung einer Führungsschiene zur Führung einer Aufzugskabine auf. Der Schienenbefestigungsabschnitt kann dabei am vorderen Ende bzw. zum Querträgerabgewandten Ende des Querträgers vorgesehen sein.

Weitere Einzelmerkmale und Vorteile der Erfindung ergeben sich aus der nachfolgenden Beschreibung von Ausführungsbeispielen und aus den Zeichnungen. Es zeigen:
- Fig. 1: eine schematisierte Darstellung eines erfindungsgemässen Aufzugssystems in einer Seitenansicht,
- Fig. 2: eine vereinfachte Seitenansicht eines an einem Stockwerkboden eines Aufzugsschachtes montierten Montagebügels in einer Seitenansicht,
- Fig. 3: eine Draufsicht auf einen Montagebügel gemäss einem weiteren Ausführungsbeispiel,
- Fig. 4: eine perspektivische Darstellung des am Stockwerkboden montierten Montagebügels aus Fig. 3,
- Fig. 5: eine perspektivische Darstellung eines weiteren Montagebügels, und
- Fig. 6: der Montagebügel aus Fig. 5 in einer Draufsicht.

Fig. 1 zeigt eine insgesamt mit 1 bezeichnetes Aufzugsystem. Aufzüge dienen zum vertikalen Transport in mehrstöckigen Gebäuden. Das beispielhaft gezeigte Gebäude verfügt über einen Aufzugsschacht 4, in dem eine Aufzugskabine 5 zu einzelnen Stockwerken 10.1, 10.2, 10.3, 10.4 auf und ab bewegbar ist. Der vertikale Aufzugsschacht 4 ist an seinem unteren Ende durch einen Schachtboden begrenzt. Der Aufzugsschacht 4 weist je Stockwerk 10.1, 10.2, 10.3, 10.4 jeweils eine Schachttüröffnung 6 in Form eines Wanddurchbruchs auf. Die Schachttüröffnung 6 gibt einen Zugang vom Stockwerk in die Aufzugskabine 5 vor. Seitlich ist der Aufzugsschacht 4 durch eine türseitige Schachtwand 12 begrenzt.

Die Bewegung der Aufzugskabine 5 erfolgt über (hier nicht dargestellte) Tragmittel, an denen die Aufzugskabine 5 befestigt ist; die Tragmittel können ein oder mehrere Tragseile oder Tragriemen sein. Die Aufzugskabine 5 kann zum Beispiel selbsttragend ausgeführt sein oder in einer Tragkonstruktion, wie etwa einem Tragrahmen, angeordnet sein. Die in Fig. 1 gezeigte Aufzugskabine 5 weist vorliegend beispielhaft vereinfacht einen quaderförmigen Kabinenkörper auf und umfasst einen Kabinenboden, Kabinenwände und eine Decke. Weiterhin verfügt die Aufzugskabine 5 in der Regel über eine (nicht dargestellte) Kabinentüre, die den Innenraum der Aufzugskabine 1 abschliesst und die der türseitigen Schachtwand 12 zugewandt ist.

Zum Führen der Aufzugskabine 5 sind im Aufzugsschacht 4 Führungsschienen 3 angeordnet. Die Aufzugskabine 5 ist entlang der Führungsschienen 3 zwischen den Stockwerken 10.1, 10.2, 10.3, 10.4 auf und ab bewegbar. Die Führungsschienen 3 sind ersichtlicherweise im Bereich der türseitigen Schachtwand 12 über mit 2 bezeichnete Montagebügel 2 mit dem Aufzugsschacht 4 verbunden. Das Aufzugssystem 1 umfasst für die Verbindung zu den Führungsschienen 3 beispielhaft für die Stockwerke 10.1 und 10.4 je einen Montagebügel 2 auf, an dem die Führungsschienen 3 befestigt sind. Bevorzugt weist jedes Stockwerk 10.1, 10.2, 10.3, 10.4 je einen solchen Montagebügel 2 auf, an dem die Führungsschienen 3 befestigt sind. Der Montagebügel 2 weist eine horizontalen Stockwerksfixierungsabschnitt 15 auf, der an einer horizontalen Fläche des Stockwerkbodens 11 aufliegt und an diesem fixiert ist. Am Stockwerksfixierungsabschnitt 15 schliessen Seitenträger 8 an, wobei am vorderen Ende des jeweiligen Seitenträgers 8 ein Schienenbefestigungsabschnitt 14 vorgesehen ist, an dem die jeweilige Führungsschiene 3 befestigt ist. Der Schienenbefestigungsabschnitt 14 weist eine oder mehrere (hier nicht dargestellte) Montageöffnungen zur Befestigung der Führungsschiene 3 auf. Die entsprechenden Befestigungsmittel sind andeutungsweise durch kurze strichlierte Linien angedeutet.

Der Aufzug der Figur 1 kann als Traktionsaufzugssystem 1 ausgestaltet sein und neben der Aufzugskabine 5 wenigstens ein gegenläufig zur Aufzugskabine 5 bewegbares (nicht dargestelltes) Gegengewicht aufweisen. Gemäss einem Ausführungsbeispiel für das Aufzugssystem 1 können spezielle Führungsschienen 3 zum Einsatz kommen, welche sowohl für die Aufzugskabine 5 als auch für zwei Gegengewichte als Linearführungen dienen. Das Traktionsaufzugssystem 1 kann hierfür zwei (nicht dargestellte) Antriebe aufweisen. Die zwei Antriebe (z.B. Treibscheibenantriebe) treiben in diesem Fall die jeweiligen Tragmittel an und bewegen damit die Aufzugskabine 5 und die zwei Gegengewichte gegengleich. Jeder Antrieb ist jeweils einem der Gegengewichte zugeordnet. Zum Führen der Aufzugskabine 5 und der Gegengewichte sind beidseits der Aufzugskabine 5 zwei einander gegenüberliegende Führungsschienen 3 vorgesehen. Das Aufzugssystem kann sich für diesen Fall spezielle Führungsschienen 3 aufweisen, die sowohl der Aufzugskabine 5 als auch den jeweiligen Gegengewichten als Linearführungen dienen. Diese Führungsschienen 3 können als einstückige Rollprofile gefertigt sein. Die Führungsschienen 3 können dabei Hohlprofile sein, beispielsweise als einstückige Rollprofile gefertigt sein. Weitere Details zur Ausgestaltung solcher speziellen Führungsschienen und zur Führung der Kabine und den Gegengewichten mit gemeinsamen Führungsschienen sind aus WO 2020/127787 A1 entnehmbar.

Der Montagebügel 30 ermöglicht eine vorteilhafte Fixierung der Führungsschienen 3 im Aufzugsschacht. Das Aufzugssystem 1 kann mehrere Montagebügel umfassen, wobei ein jeder dieser Montagebügel separat auf einem anderen der über dem untersten Stockwerk 10.1 liegenden Stockwerke 10.2, 10.3, 10.4 fixiert ist. Zur Entlastung des dem Stockwerk 10.1 zugeordneten Montagebügels 2 kann die Führungsschiene 3 bzw. ein am Montagebügel 30 fixiertes Führungsschienensegment auf dem Schachtboden des Aufzugsschachtes 4 aufgestellt, insbesondere durch diesen Schachtboden getragen sein.

Figur 2 zeigt eine an einem Stockwerkboden 11 angeordnete Schachttüröffnung 6. An dieser Schachttüröffnung 5 ist eine Schachttür 20 angeordnet. Der Stockwerkboden 11 umfasst beispielsweise eine horizontale Betonfläche 11 und kann eine bei herkömmlicher Nutzung des Stockwerkes 10 begehbare Trittfläche 11' umfassen, wobei die begehbare Trittfläche 10' beispielhaft durch Eintragen eines Estrichs bildbar ist.

Der Montagebügel 2 zur Fixierung der Führungsschiene 8 ist demnach auf dem Stockwerkboden 10, vorzugsweise vor Eintragen des beispielhaften Estrichs auf der Betonfläche, mittels des Stockwerkfixierungsabschnittes 15 fixiert. Eine Türschwelle 21 ist oberhalb des Stockwerksfixierungsabschnittes 15 angeordnet, so dass die Türschwelle 21 mit der Trittfläche 11' eine eben verlaufende Fläche ausbildet. Darüber hinaus kann die Türschwelle 21 derart in die Trittfläche 11' integriert sein, dass die Trittfläche 11' keinen Absatz bzw. keine Rille o.ä. ausbildet.

Aus Figur 2 ist weiter entnehmbar, dass der vorzugsweise durch einen Querträger 7 gebildete Stockwerkfixierungsabschnitt 15 durch einen mit 13 bezeichneten Trägerwandabschnitt 13 abgeschlossen ist. Dieser Trägerwandabschnitt 13 bildet einen vertikalen Anschlag, der an der türseitigen Schachtwand 12 anliegt.

In der vertikalen Flucht des Stockwerkbodens 11 sind wesentliche Bestandteile der Schachttür 20 angeordnet. Das heißt, dass diese wesentlichen Bestandteile der Schachttür 20 außerhalb des Schachtraumes des Aufzugsschachtes 4 angeordnet sind. Die wesentlichen Bestandteile der Schachttür 20 umfassen beispielhaft die Türschwelle 21, ein Türblatt 22 und eine Führungsschiene 23 zur Führung des Türblattes 22. Die Schachttür 20 kann darüber hinaus weitere Türblätter 22 umfassen, wobei die Schachttür 20 zentral oder teleskopartig schließend ausgestaltet sein kann.

Die Schachttür 20 kann darüber hinaus beispielhaft Kopplungselemente 24 zur mechanischen Kopplung mit einer an der Aufzugskabine 5 angeordneten (nicht dargestellten) Kopplungseinheit umfassen. Demnach kann die Aufzugskabine 5 eine einen Türantriebsmotor aufweisende Kabinentür umfassen. Dieser Türantriebsmotor ist beispielhaft für eine synchrone Öffnung/Schliessung der mit der Kabinentür gekoppelten Schachttür und gegebenenfalls darüber hinaus für eine Entriegelung der Kabinentür und/oder der Schachttür vorgesehen. Die genannte Kopplungseinheit erfüllt demnach bezüglich der Schachttür 20 den Zweck, eine Wirkverbindung zwischen dem Türantriebsmotor und der Schachttür 20 herzustellen. Demnach ragen solche Kopplungselemente 24 in den Schachtraum bzw. die Querschnittsfläche des Aufzugsschachtes 4.

Wie aus Fig. 2 hervorgeht, ist die Schachttüre 20 genau in der vertikalen Projektion über dem Stockwerksfixierungsabschnitt 15 angeordnet.

Weiter ist in Fig. 2 erkennbar, dass der Seitenträger 8 einen parallel zur türseitigen Schachtwand 12 verlaufenden, am vorderen Ende des Seitenträgers vorgesehenen Schienenbefestigungsabschnitt 14 mit einer Montageöffnung 18 zur Befestigung der Führungsschiene 3 mittels mit 25 angedeuteten Befestigungsmitteln aufweist. Als Befestigungsmittel kommen dabei insbesondere Schraubverbindungen in Frage.

Figur 3 zeigt einen Montagebügel 2 für ein Aufzugssystem der vorgängig beschriebenen Art. Der Montagebügel 2 umfasst den Querträger 7 und zwei rechtwinklig zum Querträger 7 verlaufende Seitenträger 8 und 9. An den Enden dieser Seitenträger 8, 9 ist jeweils eine Führungsschiene 3 befestigt oder befestigbar.

Der Montagebügel 2 umfasst den Stockwerkfixierungsabschnitt 15, welcher zur unmittelbaren Fixierung des Querträgers 7 auf einem Stockwerkboden entlang des Querträgers 7 angeordnet ist. Beispielhaft ist der Montagebügel 2 mit im Stockwerkboden zu verankernden Schrauben 26 oder ähnlichen Befestigungselementen fixierbar. Im Stockwerkfixierungsabschnitt 15 sind jeweils durch Löcher oder Bohrungen geschaffene Montageöffnungen 19 angeordnet. Mittels solchen Montageöffnungen 19 ist der Montagebügel 2 justierbar auf dem Stockwerkboden fixierbar. Demnach kann eine Unterlegscheibe 29 zur justierbaren Fixierung verwendet werden. Justierpunkte 27 ermöglichen eine Justierbarkeit bezüglich weiterer im Aufzugsschacht angeordneter Montagebügel 2 mittels beispielhafter Lotschnüren oder vergleichbarer Richtelemente wie zur Ausrichtung des Montagebügels 2 geeigneter Laserstrahlen.

Der Montagebügel 2 bildet eine in der Draufsicht U-förmige Bügelstruktur aus. Der entlang der türseitigen Schachtwand 12 verlaufende Querträger 7 und die zwei vom Querträger weg in den Schachtraum ragenden Seitenträger 8, 9 bilden dieses «U».

Figur 4 zeigt einen an einem Stockwerkboden 11 fixierten Montagebügel 2. Der Montagebügel 2 ist mittels seines Querträgers 7 unmittelbar auf der Betonfläche des Stockwerkbodens 11 fixiert. Der Querträger 7 weist eine Abkantung zum Bilden des vertikalen Trägerwandabschnitts 13 auf, der an dem durch den Aufzugsschacht begrenzenden Abschluss des Stockwerkbodens anordenbar ist. Der Trägerwandabschnitt 13 bildet einen Anschlag zur türseitigen Schachtwand hin und kann den Querträger 7 zum Aufzugsschacht hin abschliessen. Der Trägerwandabschnitt 13 erstreckt sich ersichtlicherweise in horizontaler Richtung zwischen den Seitenträgern 8 und 9. Bei einer sachgerechten Fixierung des Montagebügels 2 am Stockwerkboden ragt diese Abkantung bzw. der Trägerwandabschnitt 13 vorzugsweise vertikal nach unten ab, so dass mittels der Abkantung demnach ein Mindestabstand der am Montagebügel 2 fixierbaren Führungsschiene zum Stockwerkboden einhaltbar ist.

Der Querträger 7 weist den Stockwerksfixierungsabschnitt 15 auf, der an der horizontalen Fläche des Stockwerkbodens 11 aufliegt und mit bzw. an diesem fixiert ist, so dass der Querträger 7 im Wesentlichen vollständig innerhalb des Stockwerkbodens 11 angeordnet ist. Somit sind im Wesentlichen nur die Seitenträger 8, 9 im Schachtraum angeordnet sind. Jeder der Seitenträger 8, 9 weist jeweils einen parallel zur türseitigen Schachtwand 12 verlaufenden Schienenbefestigungsabschnitt 14 mit wenigstens einer Montageöffnung 18 zur Befestigung der andeutungsweise gezeichneten Führungsschiene 3 auf. Die Führungsschienen 3 sind beispielhaft als T-förmige Schienenprofile ausgebildet. Selbstverständlich könnten am Montagebügel 2 auch anders geformte Schienenprofile befestigt werden. Die spezielle stirnseitige Anbindung der Führungsschiene 3 an den Montagebügel 2 eignet sich insbesondere für als Hohlschienen ausgebildete Führungsschienen 3.

Fig. 5 zeigt konstruktive Details einer weiteren Variante eines Montagebügels 2 für ein Aufzugssystem 1 zur Montage an einer Schachttüröffnung. Der Montagebügel 2 mit dem Querträger 7 und den beiden Seitenträgern 8, 9 bildet eine U-förmige Bügelstruktur aus. Der Querträger 7 verläuft in einer ersten Richtung, welche Richtung, wenn der Montagebügel 2 montiert ist, durch die türseitige Schachtwand vorgegeben ist. Der Querträger 7 erstreckt sich dann entlang der türseitigen Schachtwand. Die zwei vom Querträger 7 weg ragenden Seitenträger 8, 9 verlaufen je in einer zweiten Richtung, die rechtwinklig zur genannten ersten Richtung verläuft. Der Querträger 7 weist einen Stockwerksfixierungsabschnitt 15 auf, der an einer waagerechten bzw. horizontalen Fläche des Stockwerkbodens 11 derart fixierbar ist, dass der Querträger 7 im Wesentlichen vollständig innerhalb des Stockwerkbodens anordenbar ist. Somit sind im Wesentlichen nur die Seitenträger 8, 9 im Schachtraum des Aufzugsschachts anordenbar. Jeder der Seitenträger 8, 9 weist jeweils einen parallel zur ersten Richtung verlaufenden, am freien Ende des Seitenträgers vorgesehenen Schienenbefestigungsabschnitt 14 mit zwei Montageöffnungen 18 auf. Die zwei Montageöffnungen 18 dienen zur Befestigung einer (nicht dargestellten) Führungsschiene. Anstelle der zwei beispielhaft gezeigten Montageöffnungen 18 sind selbstverständlich je Schienenbefestigungsabschnitt 14 auch nur eine Montageöffnung 18 oder gegebenenfalls sogar mehr als zwei Montageöffnungen denkbar. Die wenigstens eine Montageöffnung 18 ist als Langloch ausgebildet, was sich vorteilhaft im Hinblick auf die Montierbarkeit auswirkt. Im Langloch können Befestigungschrauben oder -bolzen zum Befestigen der Führungsschienen aufgenommen werden.

Die Seitenträger 8, 9 sowie der Querträger 7 sind jeweils als starre Biegeteile aus einem Metallblech (z.B. Stahlblech) ausgestaltet. Anstelle des mehrteiligen Aufbaus kann der Montagebügel 2 aber auch einteilig ausgestaltet sein und aus einem einzigen bzw. gemeinsamen Blechzuschnitt geschaffen werden. Der Querträger 7 weist einen an den Stockwerksfixierungsabschnitt 15 anschliessenden und durch eine Abkantung geschaffenen vertikalen Trägerwandabschnitt 13 als Anschlag zur türseitigen Schachtwand auf. Der jeweilige Seitenträger 8, 9 weist einen horizontalen Stegabschnitt 17 und einen vertikalen Stegabschnitt 16 auf. Die Angaben zur Orientierung (horizontal und vertikal) beziehen sich dabei auf die Situation nach der Montage. Der vertikale Stegabschnitt 16 ist über eine Abkantung einteilig mit dem horizontalen Stegabschnitt 17 verbunden. Die beiden Stegabschnitte 16 und 17 erstrecken sich ausgehend vom Querträger 7 bis zur Führungsschiene. Am vorderen Ende der Seitenträger 8, 9 sind jeweils die Trägerwandabschnitte 13 angeordnet. Der Schienenbefestigungsabschnitt 14 schliesst vorliegend rechtwinklig an den horizontalen Stegabschnitt 17 an und ist über eine Abkantung mit dem horizontalen Stegabschnitt 17 verbunden.

Wie insbesondere auch aus Fig. 6 hervorgeht, bildet der Stockwerksfixierungsabschnitt 15 eine plattenartige Stützstruktur, welche Stützstruktur sich über die gesamte Länge des Querträgers 7 erstreckt (Länge gesehen in Bezug auf die vorerwähnte erste Richtung). Der Stockwerksfixierungsabschnitt 15 ist zur Auflage an den horizontalen Stockwerksboden ausreichend gross ausgestaltet. Vorteilhaft kann es sein, wenn der Stockwerksfixierungsabschnitt 15 eine horizontale Fläche auf dem Stockwerkboden beaufschlägt, die wenigstens so gross wie die aufsummierten Querschnittsflächen der Führungsschienen ist.

## Patentansprüche

1. Aufzugssystem mit einem vertikalen Aufzugsschacht (4), in dem eine Aufzugskabine (5) entlang Führungsschienen (3) zwischen Stockwerken (10.1, 10.2, 10.3, 10.4) auf und ab bewegbar ist, wobei die Führungsschienen (3) über eine türseitige Schachtwand (12) mit dem Aufzugsschacht (4) verbunden sind, wobei das Aufzugssystem (1) für die Verbindung zu den Führungsschienen (3) wenigstens für ein Stockwerk (10.1, 10.2, 10.3, 10.4) einen Montagebügel (2) umfasst, an dem die Führungsschienen (3) befestigt sind, wobei der Montagebügel (2) einen entlang der türseitigen Schachtwand (12) verlaufenden Querträger (7) und zwei vom Querträger (8, 9) weg ragende Seitenträger (8, 9) aufweist, wobei der Querträger (7) einen Stockwerksfixierungsabschnitt (15) aufweist, der an einer horizontalen Fläche des Stockwerkbodens (11) fixiert ist, **gekennzeichnet dadurch, dass** jeder der Seitenträger (8, 9) jeweils einen parallel zur türseitigen Schachtwand (12) verlaufenden Schienenbefestigungsabschnitt (14) mit wenigstens einer Montageöffnung (18) zur Befestigung der Führungsschiene (3) aufweist.

2. Aufzugssystem nach Anspruch 1, **dadurch gekennzeichnet, dass** die wenigstens eine Montageöffnung (18) im Schienenbefestigungsabschnitt (14) als Langloch ausgebildet ist.

3. Aufzugssystem nach Anspruch 1 oder 2, **dadurch gekennzeichnet, dass** wenigstens die Seitenträger (8, 9) und bevorzugt der Querträger (7) jeweils als Biegeteile aus einem Metallblech ausgestaltet sind oder dass die Seitenträger (8, 9) und der Querträger (7) aus einem gemeinsamen Blechzuschnitt geschaffen und durch ein gemeinsames Biegeteil aus einem Metallblech gebildet sind.

4. Aufzugssystem nach einem der Ansprüche 1 bis 3, **dadurch gekennzeichnet, dass** der jeweilige Seitenträger (8, 9) einen vom Querträger (7) bis zur Führungsschiene (3) sich erstreckenden horizontalen Stegabschnitt (17) aufweist, wobei der Schienenbefestigungsabschnitt (14) rechtwinklig an den horizontalen Stegabschnitt (17) anschliesst und vorzugsweise über eine Abkantung mit dem horizontalen Stegabschnitt (17) verbunden ist.

5. Aufzugssystem nach einem der Ansprüche 1 bis 4, **dadurch gekennzeichnet, dass** der Querträger (7) einen an den Stockwerksfixierungsabschnitt (15) anschliessenden und vorzugsweise durch eine Abkantung geschaffener vertikaler Trägerwandabschnitt (13) als Anschlag zur türseitigen Schachtwand oder zur Anlage an die türseitige Schachtwand (12) aufweist.

6. Aufzugssystem nach einem der Ansprüche 1 bis 5, **dadurch gekennzeichnet, dass** der Stockwerksfixierungsabschnitt (15) eine plattenartige und vorzugsweise durch ein Metallblech gebildete flächige Stützstruktur aufweist, welche Stützstruktur sich über die gesamte Länge des Querträgers (7) erstreckt.

7. Aufzugssystem nach einem der Ansprüche 1 bis 6, **dadurch gekennzeichnet, dass** der Stockwerksfixierungsabschnitt (15) eine horizontale Fläche auf dem Stockwerkboden (11) beaufschlägt, die wenigstens so gross wie die Querschnittsflächen der Führungsschienen (3) ist.

8. Aufzugssystem einem der Ansprüche 1 bis 7, **dadurch gekennzeichnet, dass** in der vertikalen Projektion über dem Stockwerksfixierungsabschnitt (15) die Schachttüre (20) angeordnet ist.

9. Montagebügel (2) zur Montage an einer Schachttüröffnung (6), des Aufzugssystem (1) nach einem der Ansprüche 1 bis 8, wobei der Montagebügel (2) einen in einer ersten Richtung sich erstreckenden Querträger (7) und zwei vom Querträger weg ragende Seitenträger (8, 9) aufweist, wobei der Querträger (7) einen Stockwerksfixierungsabschnitt (15) aufweist, der an einer waagerechten Fläche des Stockwerkbodens (11) fixierbar ist, und wobei **gekennzeichnet dadurch, dass** jeder der Seitenträger (8, 9) jeweils einen parallel zur ersten Richtung verlaufenden Schienenbefestigungsabschnitt (14) mit wenigstens einer Montageöffnung (18) zur Befestigung einer Führungsschiene (3) zur Führung einer Aufzugskabine (5) aufweist.

## Claims

1. An elevator system comprising a vertical elevator shaft (4) in which an elevator car (5) can move up and down along guide rails (3) between floors (10.1, 10.2, 10.3, 10.4), wherein the guide rails (3) are connected to the elevator shaft (4) via a door-side shaft wall (12), wherein the elevator system (1) comprises an installation bracket (2) for connection to the guide rails (3) for at least one floor (10.1, 10.2, 10.3, 10.4), to which bracket the guide rails (3) are fastened, wherein the installation bracket (2) has a crossmember (7) extending along the door-side shaft wall (12) and two side members (8, 9) projecting away from the crossmember (8, 9), wherein the crossmember (7) has a floor fixing portion (15) which is fixed to a horizontal surface of the floor landing (11), **characterized in that** each of the side members (8, 9) has a rail fastening portion (14) extending in parallel with the door-side shaft wall (12) and having at least one mounting hole (18) for fastening the guide rail (3).

2. The elevator system according to claim 1, **characterized in that** the at least one mounting hole (18) in the rail fastening portion (14) is designed as an elongated hole.

3. The elevator system according to claim 1 or claim 2, **characterized in that** at least the side members (8, 9) and preferably the crossmember (7) are each designed as bent parts made of sheet metal or that the side members (8, 9) and the crossmember (7) are created from a common sheet metal blank and are formed by a common bent part made of sheet metal.

4. The elevator system according to any one of claims 1 to 3, **characterized in that** the corresponding side member (8, 9) has a horizontal web portion (17) extending from the crossmember (7) to the guide rail (3), the rail fastening portion (14) adjoining the horizontal web portion (17) at a right angle and preferably being connected to the horizontal web portion (17) via a folded edge.

5. The elevator system according to any one of claims 1 to 4, **characterized in that** the crossmember (7) has a vertical member wall portion (13) adjoining the floor fixing portion (15) and preferably created by a folded edge as a stop to the door-side shaft wall or for abutting against the door-side shaft wall (12).

6. The elevator system according to any one of claims 1 to 5, **characterized in that** the floor fixing portion (15) has a plate-like and flat support structure preferably formed by sheet metal, which support structure extends over the entire length of the crossmember (7).

7. The elevator system according to any one of claims 1 to 6, **characterized in that** the floor fixing portion (15) acts on a horizontal surface on the floor landing (11) which is at least as large as the cross-sectional areas of the guide rails (3).

8. The elevator system according to any one of claims 1 to 7, **characterized in that** the shaft door (20) is arranged above the floor fixing portion (15) in the vertical projection.

9. An installation bracket (2) for mounting on a shaft door opening (6 of the elevator system (1) according to any one of claims 1 to 8, wherein the installation bracket (2) has a crossmember (7) extending in a first direction and two side members (8, 9) projecting away from the crossmember, wherein the crossmember (7) has a floor fixing portion (15) which can be fixed to a horizontal surface of the floor landing (11), **characterized in that** each of the side members (8, 9) has a rail fastening portion (14) extending in parallel with the first direction and having at least one mounting hole (18) for fastening a guide rail (3) for guiding an elevator car (5).

## Revendications

1. Système d'ascenseur comprenant une cage d'ascenseur verticale (4) dans laquelle une cabine d'ascenseur (5) peut se déplacer vers le haut et vers le bas le long de rails de guidage (3) entre des étages (10.1, 10.2, 10.3, 10.4), les rails de guidage (3) étant reliés à la cage d'ascenseur (4) par l'intermédiaire d'une paroi de cage côté porte (12), le système d'ascenseur (1) comprenant un support d'installation (2) destiné à être relié aux rails de guidage (3) pour au moins un étage (10.1, 10.2, 10.3, 10.4), auquel sont fixés les rails de guidage (3), dans lequel le support d'installation (2) comporte une traverse (7) s'étendant le long de la paroi de la cage côté porte (12) et deux éléments latéraux (8, 9) faisant saillie à partir de la traverse (8, 9), la traverse (7) comportant une partie de fixation au sol (15) qui est fixée à une surface horizontale de la palière (11), **caractérisé en ce que** chacune des membrures latérales (8, 9) comporte une partie de fixation de rail (14) s'étendant parallèlement à la paroi latérale de la cage d'ascenseur côté porte (12) et comportant au moins un trou de montage (18) pour la fixation du rail de guidage (3).

2. Système d'ascenseur selon la revendication 1, **caractérisé en ce que** le au moins un trou de montage (18) dans la partie de fixation du rail (14) est conçu comme un trou allongé.

3. Système d'ascenseur selon la revendication 1 ou la revendication 2, **caractérisé en ce qu'**au moins les éléments latéraux (8, 9) et de préférence la traverse (7) sont chacun conçus comme des pièces pliées en tôle ou **en ce que** les éléments latéraux (8, 9) et la traverse (7) sont créés à partir d'une ébauche de tôle commune et sont formés par une pièce pliée commune en tôle.

4. Système d'ascenseur selon l'une quelconque des revendications 1 à 3, **caractérisé en ce que** l'élément latéral correspondant (8, 9) comporte une partie d'âme horizontale (17) s'étendant de la traverse (7) au rail de guidage (3), la partie de fixation du système à rail (14) étant adjacente à la partie d'âme horizontale (17) à angle droit et étant de préférence reliée à la partie d'âme horizontale (17) par un bord plié.

5. Système d'ascenseur selon l'une quelconque des revendications 1 à 4, **caractérisé en ce que** la traverse (7) comporte une partie de paroi verticale (13) adjacente à la partie de fixation au sol (15) et de préférence formée par un bord plié servant de butée à la paroi latérale de la cage côté porte ou pour venir en butée contre la paroi latérale de la cage côté porte (12).

6. Système d'ascenseur selon l'une quelconque des revendications 1 à 5, **caractérisé en ce que** la partie de fixation à l'étage (15) comporte une structure de support plate et en forme de plaque, de préférence formée par une tôle, laquelle structure de support s'étend sur toute la longueur de la traverse (7).

7. Système d'ascenseur selon l'une quelconque des revendications 1 à 6, **caractérisé en ce que** la partie de fixation au sol (15) agit sur une surface horizontale de la palière (11) qui est au moins aussi grande que les zones partielles des rails de guidage (3).

8. Système d'ascenseur selon l'une quelconque des revendications 1 à 7, **caractérisé en ce que** la porte palière (20) est disposée au-dessus de la partie de fixation à l'étage (15) dans la projection verticale.

9. Support d'installation (2) destiné à être monté sur une ouverture de porte de cage (6) du système d'ascenseur (1) selon l'une quelconque des revendications 1 à 8, dans lequel le support d'installation (2) comporte une traverse (7) s'étendant dans une première direction et deux éléments latéraux (8, 9) faisant saillie à partir de la traverse, dans lequel la traverse (7) comporte une partie de fixation au sol (15) qui peut être fixée à une surface horizontale du palier (11), **caractérisé en ce que** chacun des éléments latéraux (8, 9) comporte une partie de fixation de rail (14) s'étendant parallèlement à la première direction et comportant au moins un trou de montage (18) pour fixer un rail de guidage (3) destiné à guider une cabine d'ascenseur (5).
